# EUROPÄISCHE PATENTSCHRIFT

(11) **EP 0 999 610 B1**
(45) Veröffentlichungstag und Bekanntmachung des Hinweises auf die Patenterteilung: **14.01.2004**
(21) Anmeldenummer: 99120511.3
(22) Anmeldetag: 15.10.1999
(51) Int. Cl.: H01R 12/02, H01R 13/629, H01R 4/48, H01R 13/627

(54) **Verriegelbarer elektrischer Steckverbinder**
Lockable electrical plug connector
Prise électrique verrouillable

(30) Priorität: 03.11.1998 DE 19850521
(43) Veröffentlichungstag der Anmeldung: 10.05.2000
(73) Patentinhaber: Hirschmann Austria GmbH, 6830 Rankweil (AT)
(72) Erfinder: Perle, Marcel, 6800 Feldkirch (AT)
(74) Vertreter: Hefel, Herbert, Dipl.-Ing.

(56) Entgegenhaltungen:
- DE-A- 3 150 424
- DE-U- 8 525 560
- US-A- 3 753 582

## Beschreibung

Die Erfindung bezieht sich auf eine elektrische Steckverbindung mit einem ersten Teil mit darin angeordneten, an Leitungen anschließbaren Kontaktelementen und einem zweiten Teil mit darin zu den Kontaktelementen des ersten Teiles korrespondierend angeordneten und ausgebildeten Kontaktelementen, wobei diese Kontaktelemente beispielsweise als Kontaktstifte und/oder Kontaktbuchsen ausgebildet sind und bei hergestellter Steckverbindung die Kontaktelemente kontaktgebend aneinander anliegen und die beiden Teile gegen willkürliche Trennung gegeneinander verriegelbar sind und zur Verriegelung eine im einen Teil gelagerte Drahtfeder mit mindestens einem durch die Verschiebebewegung der Teile zur Herstellung der Steckverbindung auslenkbaren Schenkel vorgesehen ist, welcher sowohl in einer Ebene parallel zur Verschieberichtung der Teile zur Herstellung der Steckverbindung als auch quer dazu auslenkbar gelagert ist.

Steckverbindungen für verschiedene Zwecke sind bekannt, bei welchen die miteinander verbundenen Teile durch einrastende Federn miteinander verriegelbar sind. Ohne Anspruch auf Vollständigkeit zu erheben, wird verwiesen auf die bekannte Einrichtung zur Festlegung eines elektrischen oder elektronischen Bauteiles mit einem Gehäuse nach der EP 0 727 850 A bzw. der im wesentlichen inhaltsgleichen DE 195 04 821 C2, die Halterung für eine Magnetspule nach der US 5 025 682 oder die Verbindungskupplung nach US 3 753 582. Die hier verwendeten Federn werden quer zu jener Richtung ausgelenkt, in der die zu verbindenden Teile zur Herstellung der gewünschten Steckverbindung bewegt werden. Sind die zu verbindenden Teile zur Gänze zusammengesteckt, so rastet die quer ausgelenkte Feder in eine Nut ein und bildet so einen Riegel, der die willkürliche Trennung der verbundenen Teile unterbindet. Sind die zu verbindenden Teile nicht zur Gänze zusammengesteckt, so ist nicht nur die Verbindung ungenügend, auch die Feder kann ihre Verriegelungsfunktion nicht ausüben. Bei elektrischen Steckverbindungen, die innerhalb von Überwachungskreisen verwendet werden und die nach ihrem Einbau in eine Anlage nicht oder nur schwer zugänglich sind, kann eine unzureichend hergestellte Verbindung fatale Folgen haben.

Aus der JP 10-189145A ist weiters eine elektrische Steckverbindung bekannt, bei der die Steckerteile wiederum selbsttätig getrennt werden, falls die die Steckverbindung bildenden Teile nicht hinreichend miteinander zur Erzielung einer optimalen Kontaktierung zusammengesteckt sein sollten und die Steckverbindung nicht verriegelt ist. Zu diesem Zweck ist eine U-förmige Drahtfeder vorgesehen, deren beide seitliche Schenkel zusätzlich S-förmige komprimierbare Abschnitte aufweisen. Bei einem Ineinanderschieben der beiden Teile des Steckers werden die beiden seitlichen Schenkel gestaucht und auch der die beiden seitlichen Schenkel verbindende Schenkel gestaucht. Anschließend wird das vordere bogenförmige Ende der U-förmigen Feder nach oben ausgelenkt und über eine die U-förmige Feder stauchende Anschlagfläche am anderen Steckerteil angehoben. Die U-förmige Feder kann dadurch unter Aufhebung ihrer Stauchung ihre Verriegelungsposition einnehmen, in der sie einen Absatz am anderen Steckerteil hintergreift. Nachteilig an dieser Steckverbindung ist es, daß der Stecker relativ groß in seiner Höhe und in seiner achsialen Längsausdehnung ist Einer Verkleinerung der Steckverbindung in achsialer Richtung werden dabei insbesondere durch den für die U-förmige Feder benötigten Platz, welche eine ausreichend große Komprimierbarkeit in achsialer Richtung aufweisen muß, Grenzen gesetzt. Bei manchen Anwendungen ist jedoch der für einen Stecker zur Verfügung stehende Raum äußerst beschränkt.

Aufgabe der Erfindung ist es, eine Steckverbindung der eingangs genannten Art bereitzustellen, welche eine geringe Höhe und eine geringe Ausdehnung in axialer Richtung aufweist. Erfindungsgemäß gelingt dies bei einer Steckverbindung der eingangs genannten Art und gemäß Anspruch 1 dadurch, daß der Schenkel von der frei auskragenden Drahtfeden gebildet wird, wobei das freie Ende des Schenkels an einer Führungskufe des die Drahtfeder aufnehmenden Teiles anliegt und bei einer Auslenkung des Schenkels durch eine Verschiebebewegung der Teile zur Herstellung der Steckverbindung entlang dieser Führungskufe verschiebbar ist, wobei diese Führungskufe einen ersten Abschnitt aufweist, der parallel zur Verschieberichtung der Teile verläuft, und einen daran anschließenden Abschnitt mit einer nach außen gerichteten Keilschräge.

Der frei auskragende Federdraht erlaubt eine relativ weite Verschiebung in axialer Richtung des Steckers bei einer gleichzeitig geringen Ausdehnung der Feder selbst in dieser achsialen Richtung. Durch die Verwendung des frei auskragenden Federdrahtes in Verbindung mit einer Führungskufe ergibt sich auch eine geringe insgesamte Höhe der Steckverbindung. Die Steckverbindung zeichnet sich weiters durch eine einfache Bauart aus.

Um die Erfindung zu veranschaulichen, wird anhand der Zeichnung ein Ausführungsbeispiel näher erläutert, ohne die Erfindung dadurch einzuschränken. Es zeigen:
Die Fig. 1, 2, 3 und 4 den Kontaktbuchsen aufweisenden Teil der Steckverbindung in Ansicht, in Seitensicht, von hinten gesehen und in Untersicht;
die Fig. 5, 6, 7, 8 und 9 den Kontaktstifte aufweisenden Teil der Steckverbindung in Ansicht, in Seitensicht - Blickrichtung Pfeil A in Fig. 5; von hinten, Seitensicht - Blickrichtung Pfeil B in Fig. 5 und in Draufsicht;
die Fig. 10 bis 14 die relative Lage der Teile der Steckverbindung bei deren kontaktgebenden Herstellung.

Der die nicht dargestellten Kontaktbuchsen aufweisende erste Teil 1 der Steckverbindung ist hier als flacher Quader ausgebildet, an dessen einer schmalen Stirnseite 2 die Öffnungen 3 zur Aufnahme der Kontaktstifte 4 des anderen Teiles 5 der Steckverbindung ausgespart sind. An den hier nicht dargestellten Kontaktbuchsen des Teiles 1 sind Leitungen 6 angeschlossen. An den breiten Seitenflächen 7 dieses ersten Teiles 1 sind Vorsprünge oder Nocken angeformt, die als Mitnehmer 8 dienen.

Der andere Teil 5 der Steckverbindung besitzt hier einen Basisschenkel 9, in dem die in einer Ebene liegenden Kontaktstifte 4 festgelegt sind. Dieser Basisschenkel 9 ist Teil eines umfangsgeschlossenen Rahmens, wobei der dem Basisschenkel 9 gegenüberliegende Schenkel 10 eine Öffnung 11 aufweist, die hinsichtlich ihrer Größe und ihrer Umfangskontur dem Querschnitt des ersten Teiles 1 entspricht, wobei der benannte Querschnitt des Teiles 1 auf eine Ebene bezogen ist, die die Mitnehmer 8 beinhaltet. Diese Mitnehmer 8 am Teil 1 sind außermittig angeordnet, um auf diese Weise sicherzustellen, daß die beiden Teile 1 und 5 nur in einer vorgegebenen relativen Lage zueinander zusammengesteckt werden können (Kodierung). Die erwähnte Öffnung 11 des einen Schenkels 10 des umfangsgeschlossenen Rahmens besitzt durchlaufende Nuten 12 zur Aufnahme der Mitnehmer 8. Von den beiden anderen Schenkeln 13 und 18 des umfangsgeschlossenen Rahmens besitzt der eine Schenkel 13 eine nach oben offene, taschenartige Ausnehmung 14, in welcher die Windungen einer Drahtfeder 15 liegen, die ihrerseits zwei auskragende Schenkel 16 und 17 besitzt, die sich quer über den Teil 5 erstrecken und die mit ihren freien Enden am anderen Schenkel 18 des umfangsgeschlossenen Rahmens anliegen. Dieser Schenkel 18 ist als Führungskufe für die Enden der beiden Schenkel 16 und 17 der Drahtfeder 15 ausgebildet Diese Führungskufe besitzt einen oberen ersten Abschnitt 19, der jeweils parallel zur Verschieberichtung der Teile 1 und 5 der Steckverbindung verläuft und einen daran anschließenden unteren zweiten Abschnitt 20, der als Keilschräge ausgebildet ist, wobei die seitliche Auslenkung H dieser Keilschräge (Fig. 8) größer ist als die Höhe h der Mitnehmer des Teiles 1. Die Breite B des oberen, die Öffnung 11 aufweisenden Schenkels 10 des umfangsgeschlossenen Rahmens ist so bemessen, daß die Schenkel 16 und 17 der Drahtfeder 15 an dessen Unterseite unter Vorspannung anliegen. An den Kontaktstiften 4 sind ebenfalls Leitungsdrähte anschließbar. Die Schenkel 16 und 17 der Drahtfeder 15 sind so geformt und gestaltet, daß sie sowohl an der Unterseite des Schenkels 10 mit der Öffnung 11 wie auch am Schenkel 18, der als Führungskufe ausgebildet ist, unter Vorspannung anliegen.

Soweit zum Aufbau der die Steckverbindung bildenden Teile 1 und 5. Die Fig. 10 bis 14 zeigen nun die einzelnen Schritte bei der Herstellung der Steckverbindung: Fig. 10 veranschaulicht die Einbringung des Teiles 1 in die Öffnung 11 des Teiles 5. Die Mitnehmer 8 liegen noch außerhalb des Rahmenschenkels 10. Anschließend fahren die Mitnehmer 8 in die Nuten 12 der Öffnung 11 ein, wobei ihre in Einschubrichtung vorlaufende Stirnseite nunmehr an den Schenkeln 16 und 17 der Drahtfeder 15 anstoßen (Fig. 11), da diese Schenkel 16 und 17 die Querschnittsöffnungen der Nuten 12 queren. Beim weiteren Einschieben des Teiles 1 (Fig. 12 und 13) drücken nun die vorlaufenden Stirnseiten der Mitnehmer 8 die vorgespannten Schenkel 16 und 17 der Drahtfeder 15 nach unten. Diese Schenkel 16 und 17 der Drahtfeder 15 bewegen sich vorerst nach unten, und zwar in einer Ebene, die parallel liegt zur Verschieberichtung der Teile 1 und 5, dies unter Anlage am oberen Abschnitt 20 des als Führungskufe ausgebildeten Schenkels 18. Sobald nun die Enden der Schenkel 16 und 17 der Drahtfeder 15 den als Keilschräge ausgebildeten Abschnitt 20 erreicht haben (Fig. 13), werden beim weiteren Zusammenfügen die Teile 1 und 5 die Schenkel 16 und 17 der Drahtfeder 15 nicht nur weiter nach unten, sondern auch quer nach außen gedrückt, und zwar solange, bis am unteren Ende des die Keilschräge aufweisenden Abschnittes 20 die Schenkel 16 und 17 eine Querauslenkung erfahren haben, die größer ist als die Höhe h der Mitnehmer 8, so daß die unter Vorspannung stehenden Schenkel 16 und 17 der Drahtfeder nach oben zurückschnellen und sich wiederum an der Unterseite des Schenkels 10 des Teiles 5 anlegen und dabei die Mitnehmer 8 hintergreifen (Fig. 14). Damit ist die optimale Kontaktgabe zwischen den Teilen 1 und 5 der Steckverbindung erzielt, und darüberhinaus ist die Steckverbindung nunmehr verriegelt.

Würde bei der Herstellung der Steckverbindung die auf die Teile 1 und 5 einwirkende Schiebekraft aufgehoben, bevor die Verriegelung erreicht ist, so reicht die von den Schenkeln 16 und 17 der Drahtfeder 15 auf die Mitnehmer 8 ausgeübte Kraft aus, die Teile 1 und 5 voneinander zu trennen (vgl. Fig. 11). Damit wird eine Zufallskontaktierung verläßlich verhindert. Die Verriegelung über die Schenkel 16 und 17 der Drahtfeder 15 und die Mitnehmer 8 des einen Teiles 1 der Steckverbindung ist so gestaltet, daß sie nur mit relativ großem Aufwand aufhebbar ist Steckverbindungen dieser Art werden als Go-Nogo- Steckverbindungen bezeichnet. Die hier beschriebene und dargestellte Steckverbindung ist auch dort mit Erfolg einsetzbar, wo die Teile 1 und 5 der Steckverbindung andere Querschnittsformen besitzen als hier beispielsweise gezeigt sind. Solche Querschnittsformen können rund oder vieleckig sein. Wichtig ist, daß eine vorgespannte Feder so lange eine Gegenkraft auf die zu verbindenden Teile ausübt, bis die optimale Kontaktgabe sichergestellt ist. Bevor diese optimale Kontaktgabe sichergestellt ist, hat die vorgespannte Feder die Aufgabe, die Teile voneinander zu trennen. Ist die optimale Kontaktgabe erreicht, so hat diese Feder zusätzlich die Aufgabe, die so verbundenen Teile gegeneinander zu verriegeln, um dadurch eine ungewollte und willkürliche Trennung der Teile zu unterbinden. Je nach Ausbildung und Vorspannung der Drahtfeder (15) ist der Aufwand zum Entriegeln und Lösen der Steckverbindung verschieden groß. Die Drahtfeder kann beispielsweise so ausgestaltet und so vorgespannt sein, daß die Steckverbindung nur unter Beiziehung von Werkzeugen lös- und entriegelbar ist oder aber in der Weise, daß das Lösen und Entriegeln ohne Werkzeug möglich ist.

### Legende zu den Hinweisziffern:

- 1: Teil
- 2: Stirnseite
- 3: Öffnung
- 4: Kontaktstift
- 5: Teil
- 6: Leitung
- 7: Seitenfläche
- 8: Mitnehmer
- 9: Gehäuserückwand
- 10: Gehäusevorderteil
- 11: Öffnung
- 12: Nut
- 13: Gehäuseabschnitt
- 14: taschenartige Ausnehmung
- 15: Drahtfeder
- 16: Schenkel
- 17: Schenkel
- 18: Gehäuseabschnitt
- 19: oberer Abschnitt
- 20: unterer Abschnitt

## Patentansprüche

1. Elektrische Steckverbindung mit einem ersten Teil (1) mit darin angeordneten, an Leitungen (6) anschließbaren Kontaktelementen und einem zweiten Teil (5) mit darin zu den Kontaktelementen des ersten Teiles (1) korrespondierend angeordneten und ausgebildeten Kontaktelementen, wobei diese Kontaktelemente beispielsweise als Kontaktstifte (4) und/oder Kontaktbuchsen ausgebildet sind und bei hergestellter Steckverbindung die Kontaktelemente kontaktgebend aneinander anliegen und die beiden Teile (1, 5) gegen willkürliche Trennung gegeneinander verriegelbar sind und zur Verriegelung eine im einen Teil (5) gelagerte Drahtfeder (15) mit mindestens einem durch die Verschiebebewegung der Teile (1, 5) zur Herstellung der Steckverbindung auslenkbaren Schenkel (16, 17) vorgesehen ist, welcher sowohl in einer Ebene parallel zur Verschieberichtung der Teile (1, 5) zur Herstellung der Steckverbindung als auch quer dazu auslenkbar gelagert ist, **dadurch gekennzeichnet, daß** die Drahtfeder (15) frei auskragend den Schenkel (16, 17) bildet, so daß das freie Ende an einer Führungskufe des die Drahtfeder (15) aufnehmenden Teiles (5) anliegt und bei einer Auslenkung des Schenkels durch eine Verschiebebewegung der Teile (1, 5) zur Herstellung der Steckverbindung entlang dieser Führungskufe verschiebbar ist, wobei diese Führungskufe einen ersten Abschnitt (19) aufweist, der parallel zur Verschieberichtung der Teile (1, 5) verläuft, und einen daran anschließenden Abschnitt (20) mit einer nach außen gerichteten Keilschräge.

2. Elektrische Steckverbindung nach Anspruch 1, **dadurch gekennzeichnet, daß** die Drahtfeder (15) einen mehrere Windungen aufweisenden Abschnitt besitzt, von dessen einem Ende der auskragende Schenkel (16, 17) ausgeht, und daß die Windungen der Drahtfeder (15) in einer taschenartigen Ausnehmung (14) des Teiles (5) angeordnet sind.

3. Elektrische Steckverbindung nach Anspruch 1 oder 2, **dadurch gekennzeichnet, daß** der erste Abschnitt (19) der Führungskufe länger ist als der die nach außen gerichtete Keilschräge aufweisende Abschnitt (20).

4. Elektrische Steckverbindung nach einem der Ansprüche 1 bis 3, **dadurch gekennzeichnet, daß** an der Außenseite des einen Teiles (1) mindestens ein Vorsprung oder Nocken als Mitnehmer (8) angeordnet ist und in dem von diesem Mitnehmer (8) bei der Herstellung der Steckverbindung überfahrenen Bereich der auslenkbare Schenkel (16, 17) der Drahtfeder (15) liegt.

5. Elektrische Steckverbindung nach Anspruch 4, **dadurch gekennzeichnet, daß** die rechtwinkelig zur Verschieberichtung gemessene Höhe (h) dieses als Mitnehmer (8) dienenden Vorsprunges oder Nockens kleiner ist als die durch den als Keilschräge ausgebildeten Abschnitt (20) bedingte seitliche Auslenkung (H) des Schenkels (16, 17) der Drahtfeder (15).

6. Elektrische Steckverbindung nach einem der Ansprüche 1 bis 5, **dadurch gekennzeichnet, daß** bei hergestellter Steckverbindung der auslenkbare Schenkel (16, 17) der Drahtfeder (15) an der Rückseite des Mitnehmers (8) anliegt.

7. Elektrische Steckverbindung nach einem der Ansprüche 1 bis 6, **dadurch gekennzeichnet, daß** der die Drahtfeder (15) aufweisende Teil (5) einen Basisschenkel (9) besitzt mit daran festgelegten Kontaktelementen (4) und dieser Basisschenkel (9) einen Teil eines umfangsgeschlossenen Rahmens bildet und der dem Basisschenkel (9) gegenüberliegende Schenkel (10) zur Aufnahme des ersten Teiles (1) eine Öffnung (11) aufweist und am einen diese beiden Schenkel (9, 10) verbindenden Schenkel (13) die Drahtfeder (15) gelagert ist und am anderen Schenkel (18) die Führungskufe ausgebildet ist.

8. Elektrische Steckverbindung nach Anspruch 7, **dadurch gekennzeichnet, daß** der die Öffnung (11) zur Aufnahme des einen Teiles (1) aufweisende Schenkel (10) des umfangsgeschlossenen Rahmens breiter ist als die daran anschließenden Schenkel (13,18) des Rahmens und die Unterseite dieses seitlich ausladenden Schenkels (10) als Anlage für den Schenkel (16,17) der Drahtfeder (15) dient.

9. Elektrische Steckverbindung nach Anspruch 7 und 8, **dadurch gekennzeichnet, daß** die korrespondierend zur Umfangskontur des aufzunehmenden Teiles (1) ausgebildete Öffnung (11) im einen Schenkel (10) des anderen Teiles (5) mindestens eine in Verschieberichtung des Teiles verlaufende Nut (12) aufweist zur Aufnahme des Mitnehmers (8) und der auslenkbare Schenkel (16, 17) der Drahtfeder (15) in den Querschnittsbereich dieser Nut (12) ragt.

10. Elektrische Steckverbindung nach Anspruch 9, **dadurch gekennzeichnet, daß** der auslenkbare Schenkel (16, 17) der Drahtfeder (15) an der Unterseite des ausladenden Schenkels (10) unter Vorspannung anliegt.

11. Elektrische Steckverbindung nach einem der Ansprüche 1 bis 10, **dadurch gekennzeichnet, daß** die Drahtfeder (15) zwei auskragende und auslenkbare, im wesentlichen parallele Schenkel (16, 17) aufweist und jeder der beiden Schenkel (16,17) an einer Außenseite des die Drahtfeder (15) tragenden Teiles (5) unter Vorspannung anliegt.

## Claims

1. An electrical plug-and-socket connexion with a first part (1) with contact elements, which are arranged therein and which can be connected to leads (6), and with a second part (5) with contact elements, which are arranged and constructed therein in a manner corresponding to the contact elements of the first part (1), wherein the said contact elements are constructed for example in the form of contact pins (4) and/or contact sockets and when the plug-and-socket connexion is produced the contact elements rest against one another in a contact-making manner and the two parts (1, 5) can be locked against each other so as to prevent inadvertent separation and for locking purposes a wire spring (15) mounted in one part (5) is provided which has at least one arm (16, 17) which can be deflected by the displacement movement of the parts (1, 5) in order to produce the plug-and-socket connexion and which is mounted so that it can be deflected both in a plane parallel to the displacement direction of the parts (1, 5) for producing the plug-and-socket connexion and transversely thereto, **characterized in that** the wire spring (15) forms the arm (16, 17) in a freely projecting manner, so that the free end rests against a guide runner of the part (5) receiving the wire spring (15) and is displaceable along the said guide runner when the arm is deflected by a displacement movement of the parts (1, 5) in order to produce the plug-and-socket connexion, wherein the said guide runner has a first portion (19) which extends parallel to the displacement direction of the parts (1, 5), and a portion (20) adjoining it and having a wedge-like inclination directed towards the outside.

2. An electrical plug-and-socket connexion according to Claim 1, **characterized in that** the wire spring (15) comprises a portion which has a plurality of turns and from one end of which the projecting arm (16, 17) starts, and the turns of the wire spring (15) are arranged in a pocket-like recess (14) of the part (5).

3. An electrical plug-and-socket connexion according to Claim 1 or 2, **characterized in that** the first portion (19) of the guide runner is longer than the portion (20) having the wedge-like inclination directed towards the outside.

4. An electrical plug-and-socket connexion according to one of Claims 1 to 3, **characterized in that** at least one projection or cam is arranged as an entrainment means (8) on the outside of one part (1), and the deflectable arm (16, 17) of the wire spring (15) is situated in the region traversed by the said entrainment means (8) when the plug-and-socket connexion is produced.

5. An electrical plug-and-socket connexion according to Claim 4, **characterized in that** the height (**h**) - measured at a right angle to the displacement direction - of the said projection or cam acting as the entrainment means (8) is smaller than the lateral deflexion (H) of the arm (16, 17) of the wire spring (15) resulting from the portion (20) constructed in the form of a wedge-shaped inclination.

6. An electrical plug-and-socket connexion according to one of Claims 1 to 5, **characterized in that** when the plug-and-socket connexion is produced the deflectable arm (16, 17) of the wire spring (15) rests against the rear side of the entrainment means (8).

7. An electrical plug-and-socket connexion according to one of Claims 1 to 6, **characterized in that** the part (5) comprising the wire spring (15) has a base arm (9) with contact elements (4) fastened thereto, and the said base arm (9) forms part of a frame closed on the periphery, and the arm (10) opposite the base arm (9) for receiving the first part (1) has an opening (11), and the wire spring (15) is mounted on an arm (13) connecting the said two arms (9, 10), and the guide runner is formed on the other arm (18).

8. An electrical plug-and-socket connexion according to Claim 7, **characterized in that** the arm (10) - comprising the opening (11) for receiving one part (1) - of the frame closed on the periphery is wider than the adjoining arms (13, 18) of the frame, and the underside of the said laterally protruding arm (10) acts as an abutment for the arm (16, 17) of the wire spring (15).

9. An electrical plug-and-socket connexion according to Claims 7 and 8, **characterized in that** the opening (11) - formed in a manner corresponding to the peripheral contour of the part (1) to be received - in one arm (10) of the other part (5) has at least one groove (12) extending in the displacement direction of the part for receiving the entrainment means (8), and the deflectable arm (16, 17) of the wire spring (15) projects into the cross-sectional region of the said groove (12).

10. An electrical plug-and-socket connexion according to Claim 9, **characterized in that** the deflectable arm (16, 17) of the wire spring (15) rests with pre-stressing against the underside of the protruding arm (10).

11. An electrical plug-and-socket connexion according to one of Claims 1 to 10, **characterized in that** the wire spring (15) has two projecting and deflectable arms (16, 17) which are substantially parallel, and each of the two arms (16, 17) rests with pre-stressing against an outer side of the part (5) supporting the wire spring (15).

## Revendications

1. Cosse de raccordement électrique, comprenant une première partie (1) dans laquelle sont disposés des éléments de contact raccordables aux lignes (6) et une seconde partie (5) dans laquelle sont disposés des éléments de contact configurés et disposés en correspondance avec les éléments de contact de la première partie (1), ces éléments de contact étant configurés par exemple comme des broches de contact (4) et/ou des connecteurs femelles et, lors de la construction d'une cosse de raccordement, sont ajustés ensemble pour fournir un contact aux éléments de contact et les deux parties (1, 5) sont verrouillables l'une contre l'autre par isolement arbitraire et on prévoit un ressort à boudins (15), placé dans une partie (5) avec au moins un bras (16, 17) orientable pour la construction de la cosse de raccordement par le déplacement des parties (1, 5), lequel est placé non seulement dans un plan parallèle à la direction de déplacement des parties (1, 5) pour construire la cosse de raccordement mais également orientable parallèlement à celui-ci,
**caractérisée en ce que**
le ressort à boudins (15) forme le bras (16, 17) libre en col, de telle sorte que l'extrémité libre est en appui contre un patin de guidage de la partie (5) recevant les ressort à boudins (15) et lors d'une déviation du bras est mobile par un déplacement des parties (1, 5) pour construire la cosse de raccordement le long de ce patin de guidage, dans lequel ce patin de guidage présente une première portion (19) qui s'étend parallèlement à la direction de déplacement des parties (1, 5) et une portion (20) qui s'y raccorde avec une arête de coin dirigée vers l'extérieur.

2. Cosse de raccordement électrique selon la revendication 1,
**caractérisée en ce que**
le ressort à boudins (15) comprend une portion présentant plusieurs spires, de laquelle sort une extrémité du bras (16, 17) en col et **en ce que** les spires du ressort à boudins (15) sont disposées dans un orifice (14) en forme de poche de la partie (5).

3. Cosse de raccordement électrique selon la revendication 1 ou 2,
**caractérisée en ce que**
la première portion (19) du patin de guidage est plus longue que la portion (20) présentant l'arête de coin dirigée vers l'extérieur.

4. Cosse de raccordement électrique selon une des revendications 1 à 3,
**caractérisée en ce que**
sur le côté extérieur de la partie (1), est disposée au moins une saillie ou une came comme doigt d'entraînement (8) et dans la région dépassant ce doigt d'entraînement (8) lors de la construction de la cosse de raccordement est situé le bras orientable (16, 17) du ressort à boudins (15).

5. Cosse de raccordement électrique selon la revendication 4,
**caractérisée en ce que**
la hauteur (h) mesurée à l'équerre par rapport à la direction de déplacement de cette saillie ou came servant de doigt d'entraînement (8) est inférieure à la déviation latérale (H) du bras (16, 17) du ressort à boudins (15) en raison de la portion (20) configurée comme arête de coin.

6. Cosse de raccordement électrique selon une des revendications 1 à 5,
**caractérisée en ce que**,
lors de la construction de la cosse de raccordement, le bras orientable (16, 17) du ressort à boudins (15) est en appui contre la face arrière du doigt d'entraînement (8).

7. Cosse de raccordement électrique selon une des revendications 1 à 6,
**caractérisée en ce que**
la partie (5) présentant le ressort à boudins (15) comprend un bras de base (9) avec des éléments de contact (4) fixés sur celui-ci et ce bras de base (9) forme une partie d'un cadre fermé sur la circonférence et le bras (10) opposé au bras de base (9) pour recevoir la première partie (1) présente une ouverture (11) et, contre un bras (13) reliant ces deux bras (9, 10), est placée le ressort à boudins (15) et, contre l'autre bras (18), est configuré le patin de guidage.

8. Cosse de raccordement électrique selon la revendication 7,
**caractérisée en ce que**
l'ouverture (11) pour recevoir le bras (10) du cadre fermé sur la circonférence présentant une partie (1) est plus large que les bras (13, 18) du cadre qui s'y raccordent et la face inférieure de ce bras (10) en saillie latérale sert d'installation pour le bras (16, 17) du ressort à boudins (15).

9. Cosse de raccordement électrique selon la revendication 7 et 8,
**caractérisée en ce que**
l'ouverture (11) configurée en correspondance avec le contour de circonférence de la partie (1) à recevoir présente dans le bras (10) de l'autre partie (5) au moins une rainure, s'étendant dans la direction de déplacement de la partie, pour recevoir le doigt d'entraînement (8) et le bras orientable (16, 17) du ressort à boudins (15) fait saillie au niveau de la section de cette rainure (12).

10. Cosse de raccordement électrique selon la revendication 9,
**caractérisée en ce que**
le bras orientable (16, 17) du ressort à boudins (15) est en appui par polarisation contre la face inférieure du bras en saillie (10).

11. Cosse de raccordement électrique selon une des revendications 1 à 10,
**caractérisée en ce que**
le ressort à boudins (15) présente deux bras (16, 17) en col et orientables, essentiellement parallèles, et chacun des deux bras (16, 17) est en appui par polarisation contre une face extérieure de la partie (5) portant le ressort à boudins (15).
